# EUROPÄISCHE PATENTSCHRIFT

(11) **EP 0 823 192 B1**
(45) Veröffentlichungstag und Bekanntmachung des Hinweises auf die Patenterteilung: **20.09.2000**
(21) Anmeldenummer: 97904327.0
(22) Anmeldetag: 21.02.1997
(51) Int. Cl.: H05H 1/34

(54) **PLASMABRENNER FÜR ÜBERTRAGENEN LICHTBOGEN**
PLASMA TORCH FOR TRANSMITTED ARCS
CHALUMEAU A PLASMA POUR ARC ELECTRIQUE

(30) Priorität: 23.02.1996 CH 47196
(43) Veröffentlichungstag der Anmeldung: 11.02.1998
(73) Patentinhaber: MGC-Plasma AG, 4132 Muttenz (CH)
(72) Erfinder: HOFFELNER, Wolfgang, CH-5452 Oberrohrdorf (CH); VAN DER HAEGEN, Patric, CH-4133 Pratelln (CH); ZEMAN, Alex, F-68110 Illzach (FR)
(86) Internationale Anmeldenummer: CH9700065
(87) Internationale Veröffentlichungsnummer: WO9731509

(56) Entgegenhaltungen:
- EP-A- 0 289 423
- EP-A- 0 427 591
- WO-A-91/16166
- WO-A-93/13905
- FR-A- 2 669 847
- US-A- 5 298 714
- DATABASE WPI Section Ch, Week 8948 Derwent Publications Ltd., London, GB; Class M23, AN 89-355444 XP002030941 & SU 1 484 528 A (ALBAGACHIEV A YU) , 7.Juni 1989

## Beschreibung

Die Erfindung betrifft einen Plasmabrenner für Gleichstrom mit übertragenem Lichtbogen, einer Einrichtung zum wirbelförmigen Zuführen des Plasmagases, einer thermischen Isolation auf der Aussenseite des Brenners und gleichem Potential zwischen Brennerdüse und metallischem Aussengehäuse des Brenners.

Plasmabrenner werden verwirklicht, indem ein Lichtbogen auf einem Trägergas stabilisiert wird. Die einfachste Form, um dies durchzuführen, ist die Verwendung einer Graphitelektrode mit achsialer Bohrung, durch die das Trägergas in den Lichtbogen, der sich zwischen Elektrode und Schmelzgut ausbildet, eingeblasen wird. Neben diesen Graphitbrennern gibt es auch gekühlte metallische Brenner. Sie lassen sich in Brenner mit nicht übertragenem Lichtbogen (indirekte Brenner) und in Brenner mit übertragenem Lichtbogen (direkte Brenner) einteilen. Bei indirekten Brennern sind Elektrode und Gegenelektrode im Brenner integriert. Bei direkten Brennern ist eine Elektrode im Brenner angeordnet und die Gegenelektrode stellt das zu behandelnde Gut dar. Die Einbringung des Brennergases erfolgt entweder achsial, wobei eine stabförmige Elektrode umspült wird oder tangential in einen Spalt, der unterhalb einer gekühlten Hohlelektrode liegt. In dieser Hohlelektrode bildet sich spiralförmig ein Gaswirbel aus. Der Fusspunkt des Lichtbogens wird dadurch über die innere Elektrodenoberfläche bewegt, wodurch es zu möglichst gleichmässigem Elektrodenabtrag kommt. Die bekannten Ausführungen sind sehr störanfällig und neigen zur Bildung von stehenden Lichtbögen. Dies führt zu schneller Zerstörung der Elektrode und zu Brennerausfall. Ebenso entstehen sehr hohe thermische Verluste. Bei manchen Ausführungen wird die Rotation des Lichtbogens durch magnetische Hilfsfelder unterstützt. Diese Brenner gibt es in indirekter Ausführung (z.B. Union Carbide/Linde, Westinghouse) oder in direkter Ausführung (z.B. Plasma Energy Corp., Retech).

Bei direkten Gaswirbel-Plasmabrennern ist der Abstand zwischen Elektrode und Gegenelektrode bei technischer Anwendung im allgemeinen nicht konstant, da das zu behandelnde Gut die Gegenelektrode darstellt. Dies gilt besonders für Abfallbehandlung, wo das zu behandelnde Gut ungleichmässig verteilt ist. Durch Gasentwicklung, Staubentwicklung oder Ausbildung von leitenden Schichten durch Staubablagerungen oder Kondensation auf Brennerteilen kommt es zu zusätzlichen Schwierigkeiten im Betrieb. Es kommt zu Störungen im Gaswirbel, wodurch lokal starker Abtrag der Elektrode deren Lebensdauer herabsetzt. Leitfähige Schichten führen zu parasitären Strömen, die zu Nebenbögen führen, die den Brenner schädigen. Nach zufälligem Erlöschen des Brenners im Betrieb (z.B. bei Kontakt mit grösserem nicht leitenden Beschickungsmaterial) kann es durch die lokale Saugwirkung des Gaswirbels zum Einsaugen von Staub in den Brenner kommen, was zu Verschmutzung und mangelhafter Brennergasversorgung führt, wodurch ein Weiterbetrieb unmöglich wird und der Brenner zerstört werden kann.

Der erfindungsgemässe Plasmabrenner beseitigt die Nachteile der bekannten Ausführungen. Figur 1 zeigt eine Funktionsskizze einer erfindungsgemässen Ausführung. Er besteht aus einer Brennerhalterung (1) mit thermischer Isolation (2), Aussengehäuse (3) mit thermischer Isolation (4), mit Hohlelektrode (5) und Nase (6). Zwischen Elektrode und Nase ist ein rotationssymmetrischer Ring mit zwei oder mehreren Lochreihen als Gaswirbelerzeuger (7) eingesetzt, durch welchen das Gas (9) tangential eingeblasen wird. Die Düsen sind gleichsinnig angeordnet. Figur 2 zeigt einen Schnitt durch den Gasring (7). Die Düsen (10) sind so angeordnet, dass sie die oberen Reihen die Prallwand tangential anströmen. Dadurch wird, im Gegensatz zu bekannten Brennern dieses Typs, der Gaswirbel in zwei Teile zerlegt. Ein Teil bildet sich in der Hohlelektrode aus, während der andere Teil in der Nase stabilisiert wird. Daraus resultiert eine sehr stabile Wirbelkonfiguration. Während bei direkten Brennern üblicher Ausführung Abstandsschwankungen zwischen Nase und zu behandelndem Gut die Wirbelausbildung stören und somit zu lokal erhöhter Elektrodenerosion führen, bleibt die Wirbelausbildung mit dem mehrreihigen Gaswirbelerzeuger davon unbeeinträchtigt. Dadurch ist ein homogener Abtrag der Hohlelektrode sichergestellt. Diese erfinderischen Massnahmen bewirken eine Lebensdauerverlängerung der Elektrode um einen Faktor von mindestens 10. Die Lage des Abtrags in achsialer Richtung ist durch die Gasgeschwindigkeit einstellbar. Um die Abtragsfläche auch in achsialer Richtung möglichst breit zu halten, wird das Brennergas mit einem um einen konstanten Druck variablen Wechseldruck eingeblasen. Amplituden und Frequenzen sind entsprechend Gaswirbelerzeuger und Brennerspannung programmierbar. Durch die Düse (8) kann bei Bedarf ebenfalls Gas eingeblasen werden. Dadurch kann bei Ausfall des Lichtbogens sehr rasch eine aus dem Brenner heraus gerichtete Strömung erhalten werden, die eine Verschmutzung verhindert. Brenneraussengehäuse und Nase werden auf gleiches Potential gelegt. Kriechströme zwischen Nase und Brenneraussengehäuse werden dadurch verhindert und damit schädliche Überschläge. Um leitende Niederschläge auf der metallischen Oberfläche des gekühlten Brenneraussengehäuses und somit Überschläge zwischen Brennergehäuse und Brennerhalterung zu verhindern, werden Brenneraussengehäuse und Brennerhalterung mit einer thermisch isolierten Schutzschicht versehen. Der Brenner ist mit einem üblichen Zündmechanismus ausgerüstet.

## Patentansprüche

1. Plasmabrenner für übertragenen Lichtbogen mit wirbelförmiger Gaszuführung dadurch gekennzeichnet, dass
der Gaswirbelerzeuger (7) aus einem zylindrischen Körper mit mindestens zwei übereinander angeordneten Lochreihen (10) und einer den oberen Lochreihen zugeordneten Prallwand besteht.

2. Plasmabrenner gemäss Anspruch 1 dadurch gekennzeichnet, dass Brennernase (6) und Brenneraussengehäuse (3) auf gleichem Potential liegen.

3. Plasmabrenner gemäss Anspruch 1 dadurch gekennzeichnet, dass auf der Aussenseite des Brenneraussengehäuses (3) eine wärmebeständige thermische Isolation (4) aufgebracht ist.

4. Plasmabrenner gemäss Anspruch 1 dadurch gekennzeichnet, dass im Brenner Zusatzdüsen (8) so angebracht sind, dass eine achsiale Gaszuführung möglich ist.

5. Plasmabrenner gemäss Anspruch 1 dadurch gekennzeichnet, dass der Gasdruck des Plasmagases so gesteuert wird, dass der Gaswirbel in achsialer Richtung oszilliert.

## Claims

1. A plasma torch with transferred electric arc with vortexlike gas delivery, charachterized in that
the gas vortex generator device (+) comprises a cylindrical body having at least two rows of holes (10), the rows disposed one above the other, and an impact wall associated with the upper row of holes.

2. The plasma torch of claim 1, characterized in that the torch nose (6) and the outer torch housing (3) are at an identical electrical potential.

3. The plasma torch of claim 1, characterized in that a heat-resistant thermal insulation (4) is applied to the outside of the outer torch housing (3).

4. The plasma torch of claim 1, characterized in that additional nozzles (8) are mounted in the torch in such a way that an axial gas delivery is possible.

5. The plasma torch of claim 1, characterized in that the gas pressure of the plasma gas is controlled such that the gas vortex oscillates in the axial direction.

## Revendications

1. Torche à plasma pour des arcs électriques transférés avec apport de gaz turbulent, caractérisée en ce que
le générateur (7) de turbulence du gaz est constitué d'un corps cylindrique ayant au moins deux rangées (10) de trous superposés et une paroi d'impact associée aux rangées supérieures de trous.

2. Torche à plasma suivant la revendication 1, caractérisée en ce que le nez (6) de la torche et l'enveloppe (3) extérieure de la torche sont au même potentiel.

3. Torche à plasma suivant la revendication 1, caractérisée en ce qu'il est déposé, sur le côté extérieur de l'enveloppe (3) extérieure de la torche, une isolation (4) thermique réfractaire.

4. Torche à plasma suivant la revendication 1, caractérisée en ce qu'il est monté dans la torche des buses (8) supplémentaires de manière à rendre possible un apport axial du gaz.

5. Torche à plasma suivant la revendication 1, caractérisée en ce que la pression du gaz de plasma est réglée de manière que le tourbillon de gaz oscille en direction axiale.
